# EUROPÄISCHE PATENTSCHRIFT

(11) **EP 2 243 198 B1**
(45) Veröffentlichungstag und Bekanntmachung des Hinweises auf die Patenterteilung: **03.08.2011**
(21) Anmeldenummer: 09709967.5
(22) Anmeldetag: 08.01.2009
(51) Int. Cl.: H01R 13/11, H01R 13/646

(54) **KOAXIALWINKELSTECKVERBINDER**
COAXIAL RIGHT-ANGLE CONNECTOR
CONNECTEUR ENFICHABLE COAXIAL COUDÉ

(30) Priorität: 12.02.2008 DE 202008001905 U
(43) Veröffentlichungstag der Anmeldung: 27.10.2010
(73) Patentinhaber: Rosenberger Hochfrequenztechnik GmbH & Co. KG, 83413 Fridolfing (DE)
(72) Erfinder: SCHMID, Markus, 83362 Surberg (DE); BALDAUF, Walter, 83413 Fridolfing (DE); OTTER, Alois, 83413 Fridolfing (DE); KRAUTENBACHER, Josef, 83413 Fridolfing (DE); SCHWANGLER, Erich, 83367 Kühnhausen (DE); BIERL, Andreas, 83377 Vachendorf (DE); HÖHER, Tobias-Lars, 83329 Waging a. See (DE); KÖNIG, Annemarie, 84553 Halsbach (DE)
(74) Vertreter: Zeitler - Volpert - Kandlbinder
(86) Internationale Anmeldenummer: PCT/EP2009/000068
(87) Internationale Veröffentlichungsnummer: WO 2009/100801

(56) Entgegenhaltungen:
- EP-A- 0 924 809
- EP-B1- 1 019 982
- WO-A-2007/098617
- DE-A1- 19 904 574
- JP-A- 2004 055 246

## Beschreibung

Die vorliegende Erfindung betrifft einen Koaxialwinkelsteckverbinder mit einem Außenleiterteil, einem Innenleiterteil, einem steckseitigen Ende zum steckenden Verbinden mit einem komplementären Koaxialsteckverbinder und einem kabelseitigen Ende zum Verbinden mit einem Koaxialkabel, wobei das Innenleiterteil zweiteilig mit einem steckseitigen Innenleiterteil, welches ein kontaktseitiges Ende aufweist, und einem kabelseitigen Innenleiterteil, welches ein kontaktseitiges Ende aufweist, ausgebildet ist, wobei das kabelseitige Innenleiterteil derart ausgebildet ist, dass es mit einem Innenleiter eines mit dem Koaxialwinkelsteckverbinder zu verbindenden Koaxialkabels verbindbar ist, wobei die kontaktseitigen Enden des steckseitigen Innenleiterteils sowie des kabelseitigen Innenleiterteils einander derart zugewandt sind, dass diese einen elektrischen Kontakt zwischen dem steckseitigen Innenleiterteil und dem kabelseitigen Innenleiterteil herstellen, wobei das steckseitige Innenleiterteil an seinem kontaktseitigen Ende als Stift mit einem vorbestimmten Durchmesser an einem freien Ende des Stiftes ausgebildet ist, gemäß dem Oberbegriff des Anspruchs 1.

Aus der EP 1 019 982 B1 ist ein Koaxialverbinderelement bekannt, das dazu bestimmt ist, am Ende eines Koaxialkabels montiert zu werden. Das Koaxialverbinderelement weist folgendes auf: Einen Mittelleiter, einen Außenleiter, einen Mittelkontakt mit einer Längsachse und mit einem mit dem Mittelleiter des Koaxialkabels verbundenen rückwärtigen Ende sowie einem vorderen Ende, das für die Verbindung des Koaxialverbinderelementes mit einem komplementären Verbinderelement ausgebildet ist, einen Außenkontakt, der mit dem Außenleiter des Koaxialkabels verbunden ist, und ein Übergangsstück, das auf dem Mittelleiter des Koaxialkabels montiert ist. Das hintere Ende des Mittelkontaktes weist eine umlaufende Einschnürung auf, deren Achse mit der Längsachse des Mittelkontaktes zusammenfällt, während das Übergangsstück eine elastische Gabel mit zwei Armen aufweist, die zwischen sich eine Aufnahme für die Einschnürung bilden. Das Einrasten der Einschnürung in die Aufnahme der Gabel erfolgt durch Eindrücken der Einschnürung in die Gabel in einer Richtung rechtwinklig zur Längsachse des Kontaktes. Das freie Ende jedes Armes der Gabel ist als Spitze ausgebildet, die durch zwei zylindrische Ausnehmungen begrenzt wird, deren Achsen zur Teilungsebene der beiden Arme senkrecht sind und die auf beiden Seiten einer zu der Teilungsebene der beiden Arme der Gabel rechtwinkligen Medianebene des Übergangsstückes liegen, so dass wenn das Übergangsstück in einer gegenüber der normalen Einrastposition verdrehten Position mit der Einschnürung des Mittelkontaktes in Berührung steht, ein Drehmoment auf das Übergangsstück ausgeübt wird, um es in eine Position zu drehen, in der die Einschnürung in die Gabel eingreifen kann. Dies hat jedoch den Nachteil, dass das Übergangsstück gegen einen gewissen Widerstand auf den Mittelleiterkontakt aufgeschoben werden muss, was zu einer unerwünschten axialen Krafteinwirkung auf den Innenleiter des Koaxialkabels führt und Beschädigungen des Innenleiters des Koaxialkabels zur Folge haben kann. Außerdem muss bei der Montage des Koaxialverbinders der Mittelleiterkontakt mit seiner Einschnürung genau auf der Längsachse des Übergangsstückes positioniert sein. Diese Positionierung muss bei der Montage überwacht werden und gleichzeitig dürfen die einzelnen Bauteile nur geringe Toleranzen aufweisen. Dies führt zu entsprechend hohen Herstellungskosten.

Der Erfindung liegt die Aufgabe zugrunde, einen Koaxialwinkelsteckverbinder der o.g. Art bei hoher Signalübertragungsqualität hinsichtlich der Montage und Herstellungskosten zu verbessern.

Diese Aufgabe wird erfindungsgemäß durch einen Koaxialwinkelsteckverbinder der o.g. Art mit den in Anspruch 1 gekennzeichneten Merkmalen gelöst. Vorteilhafte Ausgestaltungen der Erfindung sind in den weiteren Ansprüchen beschrieben.

Bei einem Koaxialwinkelsteckverbinder der o.g. Art ist es erfindungsgemäß vorgesehen, dass das kabelseitige Innenleiterteil am kontaktseitigen Ende zwei Kontaktstege aufweist, die parallel zu einer Längsachse des kabelseitigen Innenleiterteils sowie in einer Ebene senkrecht zu einer Längsachse des steckseitigen Innenleiterteils voneinander beabstandet angeordnet sind, wobei ein Abstand zwischen den Kontaktstegen in der Ebene senkrecht zu der Längsachse des steckseitigen Innenleiterteils in Richtung senkrecht zur Längsachse des kabelseitigen Innenleiterteils größer ist als der vorbestimmte Durchmesser des Stiftes des steckseitigen Innenleiterteils, wobei an jedem Kontaktsteg ein plattenförmiges Kontaktelement angeordnet ist, welches jeweils an einer Seite mit dem Kontaktsteg verbunden ist und an einer von dem Kontaktsteg abgewandten Seite eine freie Kante aufweist, wobei die plattenförmigen Kontaktelemente jeweils relativ zu den Kontaktstegen bzw. der Ebene senkrecht zur Längsachse des steckseitigen Innenleiterteils derart verkippt sind, dass die freien Kanten der plattenförmigen Kontaktelemente zwischen sich einen Längsschlitz parallel zur Längsachse des kabelseitigen Innenleiterteils ausbilden, wobei ein Abstand zwischen den freien Kanten der plattenförmigen Kontaktelemente in Richtung senkrecht zur Längsachse des kabelseitigen Innenleiterteils kleiner ist als der vorbestimmte Durchmesser des Stiftes an dessen freiem Ende.

Dies hat den Vorteil, dass eine einfache Montage möglich ist, da Toleranzen automatisch durch das Langloch ausgeglichen werden. Gleichzeitig erfolgt bei der Montage des Koaxialwinkelsteckverbinders keine axiale Krafteinwirkung auf das Koaxialkabel, so dass Beschädigungen des Koaxialkabels bei der Montage wirksam vermieden sind, da aufgrund der gegenständlichen Ausbildung des kabelseitigen Innenleiterteils zuerst das Koaxialkabel mit dem darauf montierten kabelseitigen Innenleiterteil in den Koaxialwinkelsteckverbinder eingeschoben und erst danach das steckseitige Innenleiterteil in den Koaxialwinkelsteckverbinder derart eingeschoben werden kann, dass sich der Stift des steckseitigen Innenleiterteils in den Längsschlitz des kabelseitigen Innenleiterteils gegen die elastische Rückstellkraft der plattenförmigen Kontaktelemente des kontaktseitigen Endes des kabelseitigen Innenleiterteils hinein drückt. Weiterhin ist das kabelseitige Innenleiterteil in Richtung einer Längsachse des steckseitigen Innenleiterteils offen, so dass automatisch Toleranzen hinsichtlich der axialen Länge des Stiftes des steckseitigen Innenleiterteils ausgeglichen werden. Insgesamt werden Toleranzen in axialer Richtung hinsichtlich der Längsachse des steckseitigen Innenleiterbauteils und in axialer Richtung hinsichtlich der Längsachse des kabelseitigen Innenleiterbauteils ausgeglichen.

Um den Längsschlitz an einer gewünschten Position beabstandet von einer durch die Kontaktstege aufgespannten Ebene bzw. fluchtend mit einer Längsachse des kabelseitigen Innenleiterteils platzieren zu können, weist das kabelseitige Innenleiterteil am kontaktseitigen Ende zwei U-förmige Halterungen mit jeweils zwei Schenkeln und jeweils einem der Kontaktstege als die Schenkel verbindende Basis der U-förmigen Halterung auf, wobei der Längsschlitz zwischen den freien Kanten der plattenförmigen Kontaktelemente in einem Raum zwischen den U-förmigen Halterungen ausgebildet ist.

Zur Erhöhung der mechanischen Stabilität der Anordnung ist wenigstens ein Schenkel, insbesondere beide Schenkel, der einen U-förmigen Halterung mit einem in Richtung senkrecht zur Längsachse des kabelseitigen Innenleiterteils gegenüberliegenden Schenkel der anderen U-förmigen Halterung über einen zusätzlichen Verbindungssteg verbunden. Hierbei ist vorzugsweise der zusätzliche Verbindungssteg senkrecht zu der Längsachse des kabelseitigen Innenleiterteils angeordnet.

In einer bevorzugte Ausführungsform sind die Schenkel und der Kontaktsteg wenigstens einer der U-förmigen Halterung in einer Ebene angeordnet, wobei bevorzugt die U-förmigen Halterungen derart angeordnet sind, dass die jeweils von den Schenkeln und dem Kontaktsteg der U-förmigen Halterungen aufgespannten Ebenen parallel zueinander ausgerichtet sind.

Für eine besonders einfache und funktionssichere Montage ist das Außenleiterteil zweiteilig mit einem steckseitigen Außenleiterteil und einem kabelseitigen Außenleiterteil ausgebildet, wobei das steckseitige Innenleiterteil in dem steckseitigen Außenleiterteil und das kabelseitige Innenleiterteil in dem kabelseitigen Außenleiterteil angeordnet ist.

Beispielsweise nimmt der Durchmesser des Stiftes ausgehend von dem vorbestimmen Durchmesser am freien Ende in axialer Richtung zu oder bleibt konstant.

Eine besonders gute Kontaktkraft erzielt man dadurch, dass die plattenförmigen Kontaktelemente und/oder die Kontaktstege und/oder das kabelseitigen Innenleiterteil aus einem elastisch federnden Werkstoff hergestellt sind.

Eine besonders kostengünstige Herstellung erzielt man dadurch, dass das kabelseitige Innenleiterteil als Stanz-Biege-Teil ausgebildet ist.

Eine besonders gute Ableitung von thermischer Energie aus dem Bereich des Kontaktes zwischen dem kabelseitigen Innenleiterteil und dem steckseitigen Innenleiterteil erzielt man dadurch, dass das steckseitige Innenleiterteil als Drehteil ausgebildet ist. Hierdurch können auch hohe elektrische Leistungen über den erfindungsgemäßen Koaxialwinkelsteckverbinder übertragen werden, ohne dass eine thermische Überhitzung mit entsprechender Beschädigung des Koaxialwinkelsteckverbinder eintritt.

Die Erfindung wird im Folgenden anhand der Zeichnung näher erläutert. Diese zeigt in:
- Fig. 1: eine bevorzugte Ausführungsform eines erfindungsgemäßen Koaxialwinkelsteckverbinders im Längsschnitt,
- Fig. 2: den Koaxialwinkelsteckverbinder gemäß Fig. 1 in einer Schnittansicht entlang Linie C-C von Fig. 1,
- Fig. 3: den Koaxialwinkelsteckverbinder gemäß Fig. 1 mit Koaxialkabel im Längsschnitt,
- Fig. 4: den Koaxialwinkelsteckverbinder gemäß Fig. 1 in einer Schnittansicht in einer Ebene senkrecht zu einer Längsachse des kabelseitigen Innenleiterteils,
- Fig. 5: den Koaxialwinkelsteckverbinder gemäß Fig. 1 in Explosionsdarstellung,
- Fig. 6: zwei kabelseitige Innenleiterteile an einem Trägerband in perspektivischer Darstellung,
- Fig. 7: eines der kabelseitigen Innenleiterteile gemäß Fig. 6 in Rückansicht auf ein koaxialkabelseitiges Ende in Richtung Pfeil A von Fig. 6,
- Fig. 8: eines der kabelseitigen Innenleiterteile gemäß Fig. 6 im Längsschnitt und
- Fig. 9: eines der kabelseitigen Innenleiterteile gemäß Fig. 6 im Querschnitt.

Die aus den Fig. 1 bis 4 ersichtliche, bevorzugte Ausführungsform eines erfindungsgemäßen Koaxialwinkelsteckverbinders weist ein steckseitiges Ende 10 zum steckenden Verbinden mit einem komplementären Koaxialsteckverbinder (nicht dargestellt) sowie ein kabelseitiges Ende 12 zum Verbinden mit einem Koaxialkabel 14 (Fig. 3) auf, und umfasst ein zweiteiliges Außenleiterteil mit einem steckseitigen Außenleiterteil 16 und einem kabelseitigen Außenleiterteil 18, ein zweiteiliges Innenleiterteil mit einem steckseitigen Innenleiterteil 22 und einem kabelseitigen Innenleiterteil 20, eine Crimphülse 24 zum crimpenden Befestigen auf dem Koaxialkabel 14, sowie ein Dielektrikum 26. Das steckseitige Innenleiterteil 22 ist in dem steckseitigen Außenleiterteil 16 und das kabelseitige Innenleiterteil 20 ist in dem kabelseitigen Außenleiterteil 18 angeordnet. Das steckseitige Innenleiterteil 22 bzw. das steckseitige Außenleiterteil 16 weist eine erste Längsachse 28 auf, wobei das steckseitige Innenleiterteil 22 bzw. das steckseitige Außenleiterteil 16 koaxial zueinander angeordnet sind, d.h. deren jeweilige Längsachsen 28 fluchten miteinander. Das kabelseitige Innenleiterteil 20 bzw. das kabelseitige Außenleiterteil 18 weist jeweils eine zweite Längsachse 30 auf, wobei das kabelseitige Innenleiterteil 20 und das kabelseitige Außenleiterteil 18 koaxial zueinender angeordnet sind, d.h. deren jeweilige Längsachsen 30 fluchten miteinander.

Wie aus Fig. 3 ersichtlich, ist das kabelseitige Innenleiterteil 20 mit einem Innenleiter 32 des Koaxialkabels 14 elektrisch und mechanisch mittels einer Crimpverbindung 34 verbunden. Die Crimphülse 24 ist auf einen Außenleiter 36 des Koaxialkabels 14 aufgecrimpt.

Das steckseitige Innenleiterteil 22 weist an einem dem kabelseitigen Innenleiterteil 20 zugewandten Ende einen Stift 38 auf, welcher an einem freien Ende einen vorbestimmten Durchmesser aufweist, wobei in axialer Richtung, d.h. entlang der ersten Längsachse 28 in Richtung des steckseitigen Endes 10, der Durchmesser konstant ist.

Wie aus den Fig. 6 bis 9 ersichtlich ist, weist das kabelseitige Innenleiterteil 20 an einem dem steckseitigen Innenleiterteil 22 zugewandten kontaktseitigen Ende zwei Kontaktstege 40 auf, die parallel zur zweiten Längsachse 30 sowie in einer Ebene senkrecht zur ersten Längsachse 28 angeordnet und in Richtung senkrecht zur zweiten Längsachse 30 voneinander beabstandet angeordnet sind. Dieser Abstand 52 (Fig. 9) in Richtung senkrecht zur zweiten Längsachse 30 ist größer als der vorbestimmte Durchmesser des Stiftes 38. Jeder der Kontaktstege 40 bildet zusammen mit je zwei Schenkeln 42 eine U-förmige Halterung aus, die beidseitig gegenüberliegend der zweiten Längsachse 30 sowie einander zugewandt angeordnet sind. An jedem Kontaktsteg 40 ist eine Kontaktplatte 44 angeordnet, welche mit einer Seite an dem jeweiligen Kontaktsteg 40 befestigt ist und an einer gegenüberliegenden, von dem Kontaktsteg 40 abgewandten Seite eine freie Kante 46 aufweist. Die Kontaktplatten 44 sind bzgl. der Kontaktstege 40 bzw. der Ebene senkrecht zur ersten Längsachse 28 derart verkippt, dass die freien Kanten 46 der Kontaktplatten 44 zwischen sich einen Längsschlitz 48 (Fig. 2) ausbilden, der parallel zur zweiten Längsachse 30 ausgerichtet ist und in Richtung senkrecht zur ersten und zweiten Längsachse 28, 30 eine kleinste Breite 50 (Fig. 9) aufweist, die kleiner ist als der vorbestimmte Durchmesser des Stiftes 38.

Wie insbesondere aus Fig. 1, 3 und 4 ersichtlich, greift der Stift 38 in den Längsschlitz 48 derart ein, dass ein elektrischer Kontakt zwischen dem steckseitigen Innenleiterteil 22 und dem kabelseitigen Innenleiterteil 20 ausgebildet ist.

Bei der Montage des erfindungsgemäßen Koaxialwinkelsteckers wird zunächst das kabelseitige Innenleiterteil 20 am freigelegten Innenleiter 32 des Koaxialkabels 14 befestigt und die Crimphülse 24 auf den freigelegten Außenleiter 36 des Koaxialkabels 14 gecrimpt. Das derart vorbereitete Koaxialkabel 14 wird dann in das kabelseitige Ende 12 des kabelseitigen Außenleiterteils 18 des erfindungsgemäßen Koaxialwinkelsteckers eingeschoben, bis sich das kabelseitige Innenleiterteil 20 an der in Fig. 1 bzw. 3 dargestellten Position befindet bzw. bis die erste Längsachse 28 zwischen den beiden Kontaktstegen 40 hindurch läuft. Anschließend wird das steckseitige Außenleiterteil 16 zusammen mit dem darin angeordneten steckseitigen Innenleiterteil 22 parallel zur ersten Längsachse 28 in das kabelseitige Außenleiterteit 18 eingesteckt. Hierdurch greift der Stift 38 in den Längsschlitz 48 und stellt den elektrischen Kontakt zwischen dem steckseitigen Innenleiterteil 22 und dem kabelseitigen Innenleiterteil 20 her. Durch die Anordnung und Ausbildung des Stiftes 38 und des Längsschlitzes 48 werden Toleranzen in Richtung der ersten Längsachse 28 und in Richtung der zweiten Längsachse 30, d.h. also in zwei Richtungen im Raum, automatisch ausgeglichen.

Bei der in den Fig. 1 bis 9 dargestellten, bevorzugten Ausführungsform eines erfindungsgemäßen Koaxialwinkelsteckverbinders ist das kabelseitige Innenleiterteil 20 als Stanzbiegeteil und das steckseitige Innenleiterteil 22 als Drehteil ausgebildet. Hierdurch wird thermische Energie von dem elektrischen Kontakt im Bereich der Kontaktstelle zwischen dem Stift 38 und den Kontaktplatten 44 schnell abgeführt. Dies ermöglicht auch die Übertragung von Signalen mit hoher Leistung über den erfindungsgemäßen Koaxialwinkelsteckverbinder ohne dass eine Überhitzung des erfindungsgemäßen Koaxialwinkelsteckverbinders mit entsprechender Schädigung der Innenleiterteile 20, 22 bzw. des Dielektrikums 26 eintritt.

Wie insbesondere aus Fig. 6, 7 und 8 ersichtlich, werden mehrere kabelseitige Innenleiterteile 20 an einem Trägerband 54 für eine automatisierte Montage des erfindungsgemäßen Koaxialwinkelsteckverbinder zur Verfügung gestellt. Dies ermöglicht zusammen mit dem oben erläuterten automatischen Toleranzausgleich in zwei Richtungen im Raum eine effiziente, schnelle und kostengünstige automatisierte Montage des erfindungsgemäßen Koaxialwinkelsteckverbinders sowie der Konfektionierung mit einem Koaxialkabel 14.

Das steckseitige Außenleiterteil 16 kann einfach durch ein anderes ersetzt werden, so dass Koaxialwinkelsteckverbinder mit unterschiedlichen Anschlussarten, wie beispielsweise MCX (Mikro-Koax), SMB oder QMA auf ein und derselben Maschine ohne wesentliche Umbauten gefertigt werden können.

Wie insbesondere aus Fig. 6 und 9 ersichtlich, sind je zwei Schenkel 42 von zwei verschiedenen U-förmigen Halterungen über einen Verbindungssteg 56 miteinander verbunden. Dies erhöht die mechanische Stabilität des kabelseitigen Innenleiterteiles 20.

## Patentansprüche

1. Koaxialwinkelsteckverbinder mit einem Außenleiterteil (16, 18), einem Innenleiterteil (20,22), einem steckseitigen Ende (10) zum steckenden Verbinden mit einem komplementären Koaxialsteckverbinder und einem kabelseitigen Ende (12) zum Verbinden mit einem Koaxialkabel (14), wobei das Innenleiterteil zweiteilig mit einem steckseitigen Innenleiterteil (22), welches ein kontaktseitiges Ende aufweist, und einem kabelseitigen Innenleiterteil (20), welches ein kontaktseitiges Ende aufweist, ausgebildet ist, wobei das kabelseitige Innenleiterteil (20) derart ausgebildet ist, dass es mit einem Innenleiter (32) eines mit dem Koaxialwinkelsteckverbinder zu verbindenden Koaxialkabels (14) verbindbar ist, wobei die kontaktseitigen Enden des steckseitigen Innenleiterteils (22) sowie des kabelseitigen Innenleiterteils (20) einander derart zugewandt sind, dass diese einen elektrischen Kontakt zwischen dem steckseitigen Innenleiterteil (22) und dem kabelseitigen Innenleiterteil (20) herstellen, wobei das steckseitige Innenleiterteil (22) an seinem kontaktseitigen Ende als Stift (38) mit einem vorbestimmten Durchmesser an einem freien Ende des Stiftes (38) ausgebildet ist,
**dadurch gekennzeichnet,**
**dass** das kabelseitige Innenleiterteil (20) am kontaktseitigen Ende zwei Kontaktstege (40) aufweist, die parallel zu einer Längsachse (30) des kabelseitigen Innenleiterteils (20) sowie in einer Ebene senkrecht zu einer Längsachse (28) des steckseitigen Innenleiterteils (22) voneinander beabstandet angeordnet sind, wobei ein Abstand zwischen den Kontaktstegen (40) in der Ebene senkrecht zu der Längsachse (28) des steckseitigen Innenleiterteils (22) in Richtung senkrecht zur Längsachse (30) des kabelseitigen Innenleiterteils (20) größer ist als der vorbestimmte Durchmesser des Stiftes (38) des steckseitigen Innenleiterteils (22), wobei an jedem Kontaktsteg (40) ein plattenförmiges Kontaktelement (44) angeordnet ist, welches jeweils an einer Seite mit dem Kontaktsteg (40) verbunden ist und an einer von dem Kontaktsteg (40) abgewandten Seite eine freie Kante (46) aufweist, wobei die plattenförmigen Kontaktelemente (44) jeweils relativ zu den Kontaktstegen (40) bzw. der Ebene senkrecht zur Längsachse (28) des steckseitigen Innenleiterteils (22) derart verkippt sind, dass die freien Kanten (46) der plattenförmigen Kontaktelemente (44) zwischen sich einen Längsschlitz (48) parallel zur Längsachse (30) des kabelseitigen Innenleiterteils (20) ausbilden, wobei ein Abstand (50) zwischen den freien Kanten (46) der plattenförmigen Kontaktelemente (44) in Richtung senkrecht zur Längsachse (30) des kabelseitigen Innenleiterteils (20) kleiner ist als der vorbestimmte Durchmesser des Stiftes (30) an dessen freien Ende.

2. Koaxialwinkelsteckverbinder nach Anspruch 1, **dadurch gekennzeichnet, dass** das kabelseitige Innenleiterteil (20) am kontaktseitigen Ende zwei U-förmige Halterungen (40, 42) mit jeweils zwei Schenkeln (42) und jeweils einem der Kontaktstege (40) als die Schenkel (42) verbindende Basis der U-förmigen Halterung aufweist, wobei der Längsschlitz (48) zwischen den freien Kanten (46) der plattenförmigen Kontaktelemente (44) in einem Raum zwischen den U-förmigen Halterungen ausgebildet ist.

3. Koaxialwinkelsteckverbinder nach Anspruch 2, **dadurch gekennzeichnet, dass** wenigstens ein Schenkel (42), insbesondere jeweils beide Schenkel (42), der einen U-förmigen Halterung (40, 42) mit einem in Richtung senkrecht zur Längsachse (30) des kabelseitigen Innenleiterteils (20) gegenüberliegenden Schenkel (42) der anderen U-förmigen Halterung (40, 42) über einen zusätzlichen Verbindungssteg (56) verbunden ist.

4. Koaxialwinkelsteckverbinder nach Anspruch 3, **dadurch gekennzeichnet, dass** der zusätzliche Verbindungssteg (56) senkrecht zu der Längsachse (30) des kabelseitigen Innenleiterteils (20) angeordnet ist.

5. Koaxialwinkelsteckverbinder nach wenigstens einem der Ansprüche 2 bis 4, **dadurch gekennzeichnet, dass** die Schenkel (42) und der Kontaktsteg (40) wenigstens einer der U-förmigen Halterung (40, 42) in einer Ebene angeordnet sind.

6. Koaxialwinkelsteckverbinder nach Anspruch 5, **dadurch gekennzeichnet, dass** die U-förmigen Halterungen (40, 42) derart angeordnet sind, dass die jeweils von den Schenkeln (42) und dem Kontaktsteg (40) der U-förmigen Halterungen aufgespannten Ebenen parallel zueinander ausgerichtet sind.

7. Koaxialwinkelsteckverbinder nach wenigstens einem der vorhergehenden Ansprüche, **dadurch gekennzeichnet, dass** das Außenleiterteil zweiteilig mit einem steckseitigen Außenleiterteil (16) und einem kabelseitigen Außenleiterteil (18) ausgebildet ist.

8. Koaxialwinkelsteckverbinder nach Anspruch 7, **dadurch gekennzeichnet, dass** das steckseitige Innenleiterteil (22) in dem steckseitigen Außenleiterteil (16) und das kabelseitige Innenleiterteil (20) in dem kabelseitigen Außenleiterteil (18) angeordnet ist.

9. Koaxialwinkelsteckverbinder nach wenigstens einem der vorhergehenden Ansprüche, **dadurch gekennzeichnet, dass** der Durchmesser des Stiftes (38) ausgehend von dem vorbestimmen Durchmesser am freien Ende in axialer Richtung zunimmt oder konstant bleibt.

10. Koaxialwinkelsteckverbinder nach wenigstens einem der vorhergehenden Ansprüche, **dadurch gekennzeichnet, dass** die plattenförmigen Kontaktelemente (44) und/oder die Kontaktstege (40) und/oder das kabelseitige Innenleiterteil (20) aus einem elastisch federnden Werkstoff hergestellt sind.

11. Koaxialwinkelsteckverbinder nach wenigstens einem der vorhergehenden Ansprüche, **dadurch gekennzeichnet, dass** das kabelseitige Innenleiterteil (20) als Stanzbiegeteil ausgebildet ist.

12. Koaxialwinkelsteckverbinder nach wenigstens einem der vorhergehenden Ansprüche, **dadurch gekennzeichnet, dass** das steckseitige Innenleiterteil (22) als Drehteil ausgebildet ist.

## Claims

1. Coaxial angle connector comprising an outer conductor part (16, 18), an inner conductor part (20, 22), a plug-side end (10) for plug connection with a complementary coaxial connector and a cable-side end (12) for connecting to a coaxial cable (14), wherein the inner conductor part is configured in two parts with a plug-side inner conductor part (22) which has a contact-side end and a cable-side inner conductor part (20) which has a contact-side end, wherein the cable-side inner conductor part (20) is configured to be connectable to an inner conductor (32) of a coaxial cable (14) which is to be connected to the coaxial angle connector, wherein the contact-side ends of the plug-side inner conductor part (22) and the cable-side inner conductor part (20) face one another so as to create an electrical contact between the plug-side inner conductor part (22) and the cable-side inner conductor part (20), wherein the plug-side inner conductor part (22) is configured on the contact-side end thereof as a rod (38) with a pre-determined diameter at a free end of said rod (38),
**characterised in that**
the cable-side inner conductor part (20) has, at the contact-side end thereof, two contact webs (40) which are arranged parallel to a longitudinal axis (30) of the cable-side inner conductor part (20) and are spaced apart in a plane perpendicular to a longitudinal axis (28) of the plug-side inner conductor part (22), wherein a distance between the contact webs (40) in the plane perpendicular to the longitudinal axis (28) of the plug-side inner conductor part (22) in the direction perpendicular to the longitudinal axis (30) of the cable-side inner conductor part (20) is greater than the pre-determined diameter of the rod (38) of the plug-side inner conductor part (22), wherein, arranged at each contact web (40) is a plate-shaped contact element (44) which is connected at one side to the contact web (40) and has a free edge (46) at a side facing away from the contact web (40), wherein the plate-shaped contact elements (44) are each tilted relative to the contact webs (40) and the plane perpendicular to the longitudinal axis (28) of the plug-side inner conductor part (22) such that the free edges (46) of the plate-shaped contact elements (44) form a longitudinal slit (48) therebetween parallel to the longitudinal axis (30) of the cable-side inner conductor part (20), wherein a distance (50) between the free edges (46) of the plate-shaped contact elements (44) in the direction perpendicular to the longitudinal axis (30) of the cable-side inner conductor part (20) is smaller than the pre-determined diameter of the rod (30) at the free end thereof.

2. Coaxial angle connector according to claim 1, **characterised in that** the cable-side inner conductor part (20) comprises two U-shaped holders (40, 42) at the contact-side end, each having two limbs (42) and each having a base connecting the limbs (42), wherein the longitudinal slit (48) is formed between the free edges (46) of the plate-shaped contact elements (44) in a space between the U-shaped holders.

3. Coaxial angle connector according to claim 2, **characterised in that** at least one limb (42), preferably, in each case, both the limbs (42) of one U-shaped holder (40, 42) is connected via an additional connecting web (56) to a limb (42) of the other U-shaped holder (40, 42) positioned opposite in the direction perpendicular to the longitudinal axis (30) of the cable-side inner conductor part (20).

4. Coaxial angle connector according to claim 3, **characterised in that** the additional connecting web (56) is arranged perpendicular to the longitudinal axis (30) of the cable-side inner conductor part (20).

5. Coaxial angle connector according to at least one of the claims 2 to 4, **characterised in that** the limbs (42) and the contact web (40) of at least one of the U-shaped holders (40, 42) are arranged in one plane.

6. Coaxial angle connector according to claim 5, **characterised in that** the U-shaped holders (40, 42) are arranged such that the planes defined, in each case, by the limbs (42) and the contact web (40) of the U-shaped holders are oriented parallel to one another.

7. Coaxial angle connector according to at least one of the preceding claims, **characterised in that** the outer conductor part is configured in two parts with a plug-side outer conductor part (16) and a cable-side outer conductor part (18).

8. Coaxial angle connector according to claim 7, **characterised in that** the plug-side inner conductor part (22) is arranged in the plug-side outer conductor part (16) and the cable-side inner conductor part (20) is arranged in the cable-side outer conductor part (18).

9. Coaxial angle connector according to at least one of the preceding claims, **characterised in that** the diameter of the rod (38) increases or remains constant in the axial direction, starting from the pre-determined diameter at the free end.

10. Coaxial angle connector according to at least one of the preceding claims, **characterised in that** the plate-shaped contact elements (44) and/or the contact webs (40) and/or the cable-side inner conductor part (20) is produced from an elastically flexible material.

11. Coaxial angle connector according to at least one of the preceding claims, **characterised in that** the cable-side inner conductor part (20) is configured as a press-bent part.

12. Coaxial angle connector according to at least one of the preceding claims, **characterised in that** the plug-side inner conductor part (22) is configured as a turned part.

## Revendications

1. Connecteur enfichable coaxial en équerre avec une partie de conducteur extérieure (16, 18), une partie de conducteur intérieure (20, 22), une extrémité côté enfichage (10) pour la connexion par enfichage avec un connecteur enfichable coaxial complémentaire, et une extrémité côté câble (12) pour la liaison avec un câble coaxial (14), dans lequel la partie de conducteur intérieure est réalisée en deux parties avec une partie de conducteur intérieure côté enfichage (22), qui comporte une extrémité côté contact, et une partie de conducteur intérieure côté câble (20), qui comporte une extrémité côté contact, ladite partie de conducteur intérieure côté câble (20) étant réalisée de telle façon qu'elle est susceptible d'être reliée à un conducteur intérieur (32) d'un câble coaxial (14) à relier avec le connecteur enfichable coaxial en équerre, les extrémités côté contact de la partie de conducteur intérieure côté enfichage (22) ainsi que de la partie de conducteur intérieure côté câble (20) étant tournées l'une vers l'autre de telle façon que celles-ci établissent un contact électrique entre la partie de conducteur intérieure côté enfichage (22) et la partie de conducteur intérieure côté câble (22), la partie de conducteur intérieure côté enfichage (22) étant réalisée à son extrémité côté contact sous forme d'une tige (38) avec un diamètre prédéterminé à une extrémité libre de la tige (38),
**caractérisé en ce que**
la partie de conducteur intérieure côté câble (20) comporte à l'extrémité côté contact deux barrettes de contact (40) qui sont agencées parallèlement à un axe longitudinal (30) de la partie de conducteur intérieure côté câble (20) et à distance l'une de l'autre dans un plan perpendiculaire à un axe longitudinal (28) de la partie de conducteur intérieure côté enfichage (22), et une distance entre les barrettes de contact (40) dans le plan perpendiculaire à l'axe longitudinal (28) de la partie de conducteur intérieure côté enfichage (22) est plus grande dans une direction perpendiculaire à l'axe longitudinal (30) de la partie de conducteur intérieur côté câble (20) que le diamètre prédéterminé de la tige (38) de la partie de conducteur intérieure côté enfichage (22), un élément de contact en forme de plaque (44) étant agencé sur chaque barrette de contact (40), élément qui est respectivement relié sur un côté avec la barrette de contact (40) et qui présente une arête libre (46) sur un côté détourné de la barrette de contact (40), dans lequel les éléments de contact en forme de plaques (44) sont basculés chacun par rapport aux barrettes de contact (40) respectivement par rapport au plan perpendiculaire à l'axe longitudinal (28) de la partie de conducteur intérieure côté enfichage (22) de telle manière que les arêtes libres (46) des éléments de contact en forme de plaques (44) définissent entre elles une fente longitudinale (48) parallèle à l'axe longitudinal (30) de la partie de conducteur intérieure côté câble (20), de sorte qu'une distance (50) entre les arêtes libres (46) des éléments de contact en forme de plaques (44) en direction perpendiculaire à l'axe longitudinal (30) de la partie de conducteur intérieure côté câble (20) est plus petite que le diamètre prédéterminé de la tige (30) à son extrémité libre.

2. Connecteur enfichable coaxial en équerre selon la revendication 1, **caractérisé en ce que** la partie de conducteur intérieure côté câble (20) comporte à l'extrémité côté contact deux montures (40, 42) en forme de U avec chacune deux branches (42) et chacune une base qui relie les branches (42), la fente longitudinale (48) entre les arêtes libres (46) des éléments de contact en forme de plaques (44) étant ménagée dans un espace entre les montures en forme de U.

3. Connecteur enfichable coaxial en équerre selon la revendication 2, **caractérisé en ce qu'**au moins une branche (42), en particulier chacune des deux branches (42), d'une monture en forme de U (40, 42) est reliée à une branche opposée (42), en direction perpendiculaire à l'axe longitudinal (30) de la partie de conducteur intérieure côté câble (20), de l'autre monture en forme de U (40, 42), via une barrette de liaison additionnelle (56).

4. Connecteur enfichable coaxial en équerre selon la revendication 3, **caractérisé en ce que** la barrette de liaison additionnelle (56) est agencée perpendiculaire à l'axe longitudinal (30) de la partie de conducteur intérieure côté câble (20).

5. Connecteur enfichable coaxial en équerre selon l'une au moins des revendications 2 à 4, **caractérisé en ce que** les branches (42) et la barrette de contact (40) de l'une au moins des montures en forme de U (40, 42) sont agencées dans un plan.

6. Connecteur enfichable coaxial en équerre selon la revendication 5, **caractérisé en ce que** les montures en forme de U (40, 42) sont agencées de telle façon que les plans respectivement définis par les branches (42) et par la barrette de contact (40) des montures en forme de U sont orientés parallèlement l'un à l'autre.

7. Connecteur enfichable coaxial en équerre selon l'une au moins des revendications précédentes, **caractérisé en ce que** la partie de conducteur extérieure est réalisée en deux parties avec une partie de conducteur extérieure côté enfichage (16) et une partie de conducteur extérieure côté câble (18).

8. Connecteur enfichable coaxial en équerre selon la revendication 7, **caractérisé en ce que** la partie de conducteur intérieure côté enfichage (22) est agencée dans la partie de conducteur extérieure côté enfichage (16), et la partie de conducteur intérieure côté câble (20) est agencée dans la partie de conducteur extérieure côté câble (18).

9. Connecteur enfichable coaxial en équerre selon l'une au moins des revendications précédentes, **caractérisé en ce que** le diamètre de la tige (38) augmente ou reste constant en direction axiale à partir du diamètre prédéterminé à l'extrémité libre.

10. Connecteur enfichable coaxial en équerre selon l'une au moins des revendications précédentes, **caractérisé en ce que** les éléments de contact en forme de plaques (44) et/ou les barrettes de contact (40) et/ou la partie de conducteur intérieure côté câble (20) sont fabriqué(e)s en un matériau à effet élastique.

11. Connecteur enfichable coaxial en équerre selon l'une au moins des revendications précédentes, **caractérisé en ce que** la partie de conducteur intérieure côté câble (20) est réalisée sous forme de pièce poinçonnée-pliée.

12. Connecteur enfichable coaxial en équerre selon l'une au moins des revendications précédentes, **caractérisé en ce que** la partie de conducteur intérieure côté enfichage (22) est réalisée sous forme de pièce tournée.
